# EUROPÄISCHE PATENTANMELDUNG

(11) **EP 4 646 969 A1**
(43) Veröffentlichungstag der Anmeldung: **12.11.2025**
(21) Anmeldenummer: 24174390.5
(22) Anmeldetag: 06.05.2024
(51) Int. Cl.: A47C 7/38, A47C 7/40

(54) **RÜCKENTEIL FÜR EIN SITZMÖBEL UND SITZMÖBEL**

(71) Anmelder: confer GmbH, 32052 Herford (DE)
(72) Erfinder: Hesse, Detlef, Verl (DE)
(74) Vertreter: Wickord, Wiro

(57) **Zusammenfassung**

Die Erfindung betrifft ein Rückenteil (6) für ein Sitzmöbel (2), umfassend ein Grundgestell (10) und mindestens ein an dem Grundgestell (10) angeordnetes Kopfteil (8), wobei das jeweilige Kopfteil (8) mittels einer Kopfteilverstellvorrichtung (12) des Grundgestells (10) an dem Grundgestell (10) gehalten ist und zwischen einer unteren Höhenlage des Kopfteils (8) und einer oberen Höhenlage des Kopfteils (8) automatisch hin und her überführbar ist, und wobei die Kopfteilverstellvorrichtung (12) zwei jeweils entlang einer Hochachse des Grundgestells (10) bewegbare und voneinander beabstandete Führungsstangen (14, 16) zur Halterung des Kopfteils (8) und eine senkrecht zu den Führungsstangen (14, 16) verlaufende und mit den Führungsstangen (14, 16) mechanisch verbundene untere Traverse (18) aufweist, wobei die untere Traverse (18) an beiden stirnseitigen Enden der unteren Traverse (18) jeweils mit einem entlang der Hochachse des Grundgestells (10) verlaufenden Antriebsteil (20, 22) eines einen Elektromotor (24) aufweisenden Antriebs der Kopfteilverstellvorrichtung (12) kraftübertragend verbunden ist und wobei der Antrieb lediglich einen einzigen Elektromotor (24) aufweist, wobei der Elektromotor (24) im Wesentlichen mittig zwischen den beiden Führungsstangen (14, 16) an einer oberen Traverse (26) der Kopfteilverstellvorrichtung (12) ortsfest angeordnet ist. Ferner betrifft die Erfindung ein Sitzmöbel (2).

## Beschreibung

Die Erfindung betrifft ein Rückenteil für ein Sitzmöbel zur rückenseitigen Unterstützung eines Benutzers des Sitzmöbels, umfassend ein Grundgestell und mindestens ein an dem Grundgestell angeordnetes Kopfteil zur kopfseitigen Unterstützung des Benutzers, wobei das jeweilige Kopfteil mittels einer Kopfteilverstellvorrichtung des Grundgestells an dem Grundgestell gehalten ist und zwischen einer unteren Höhenlage des Kopfteils und einer oberen Höhenlage des Kopfteils automatisch hin und her überführbar ist, und wobei die Kopfteilverstellvorrichtung zwei jeweils entlang einer Hochachse des Grundgestells bewegbare und voneinander beabstandete Führungsstangen zur Halterung des Kopfteils und eine senkrecht zu den Führungsstangen verlaufende und mit den Führungsstangen mechanisch verbundene untere Traverse aufweist, wobei die untere Traverse an beiden stirnseitigen Enden der unteren Traverse jeweils mit einem entlang der Hochachse des Grundgestells verlaufenden Antriebsteil eines einen Elektromotor aufweisenden Antriebs der Kopfteilverstellvorrichtung kraftübertragend verbunden ist.

Ferner betrifft die Erfindung ein Sitzmöbel mit einem derartigen Rückenteil.

Derartige Rückenteile für Sitzmöbel und damit ausgestattete Sitzmöbel sind aus dem Stand der Technik in einer Vielzahl von voneinander verschiedenen Ausführungsformen bereits vorbekannt. Die bekannten Rückenteile für Sitzmöbel sind zur rückenseitigen Unterstützung eines Benutzers des Sitzmöbels ausgebildet und umfassen ein Grundgestell und mindestens ein an dem Grundgestell angeordnetes Kopfteil zur kopfseitigen Unterstützung des Benutzers, wobei das jeweilige Kopfteil mittels einer Kopfteilverstellvorrichtung des Grundgestells an dem Grundgestell gehalten ist und zwischen einer unteren Höhenlage des Kopfteils und einer oberen Höhenlage des Kopfteils automatisch hin und her überführbar ist, und wobei die Kopfteilverstellvorrichtung zwei jeweils entlang einer Hochachse des Grundgestells bewegbare und voneinander beabstandete Führungsstangen zur Halterung des Kopfteils und eine senkrecht zu den Führungsstangen verlaufende und mit den Führungsstangen mechanisch verbundene untere Traverse aufweist, wobei die untere Traverse an beiden stirnseitigen Enden der unteren Traverse jeweils mit einem entlang der Hochachse des Grundgestells verlaufenden Antriebsteil eines einen Elektromotor aufweisenden Antriebs der Kopfteilverstellvorrichtung kraftübertragend verbunden ist.

Aufgabe der vorliegenden Erfindung ist es, ein Rückenteil für ein Sitzmöbel und ein Sitzmöbel zu verbessern.

Zur Lösung der Aufgabe ist die Erfindung in Verbindung mit dem Oberbegriff des Patentanspruchs 1 dadurch gekennzeichnet, dass der Antrieb lediglich einen einzigen Elektromotor aufweist, wobei der Elektromotor im Wesentlichen mittig zwischen den beiden Führungsstangen an einer oberen Traverse der Kopfteilverstellvorrichtung ortsfest angeordnet ist. Ferner wird diese Aufgabe durch ein Sitzmöbel mit den Merkmalen des Patentanspruchs 10 gelöst.

Der besondere Vorteil der Erfindung besteht darin, ein Rückenteil für ein Sitzmöbel und ein Sitzmöbel zu verbessern. Aufgrund der erfindungsgemäßen Ausbildung des Rückenteils und des Sitzmöbels ist es möglich, eine sehr gute Synchronisation der beiden Führungsstangen zur Halterung und Höhenverstellung des jeweiligen Kopfteils des Rückenteils relativ zu dem Grundgestell des Rückenteils zu gewährleisten. Entsprechend ist ein Verkanten und damit eine Schwergängigkeit, eine Blockade oder gar eine Beschädigung der Kopteilverstellvorrichtung bei einer Höhenverstellung des vorgenannten Kopfteils, also bei dessen Überführung von der unteren Höhenlage in die obere Höhenlage oder umgekehrt, wirksam verhindert. Das erfindungsgemäße Rückenteil mit der Kopfteilverstellvorrichtung ist somit funktionssicher und langlebig ausgebildet. Der lediglich einzige Elektromotor des Antriebs der Kopfteilverstellvorrichtung muss bei der Höhenverstellung des jeweiligen Kopfteils aufgrund seiner Ortsfestigkeit nicht wie üblich mitbewegt werden, so dass im Vergleich zum Stand der Technik entweder eine höhere Stabilität des erfindungsgemäßen Rückenteils erzielbar ist, oder, dass bei vergleichbarer Stabilität des erfindungsgemäßen Rückenteils eine weniger materialintensive und/oder eine bauraumsparendere Ausführungsform ermöglicht ist. Die im Wesentlichen mittige Positionierung des lediglich einzigen Elektromotors sorgt ferner dafür, dass ein ungewünschter Momenteintrag in das erfindungsgemäße Rückenteil aufgrund dieses Elektromotors auf einfache Weise vermieden ist. Die vorgenannten Vorteile gelten insbesondere für erfindungsgemäße Rückenteile, die Kopfteile mit großen Dimensionen, beispielsweise mit einer großen Erstreckung senkrecht zu der Hochachse des Grundgestells, also sehr breite Kopfteile, aufweisen. Darüber hinaus sind die vorgenannten Vorteile mittels der Erfindung auf konstruktiv und fertigungstechnisch sehr einfache und robuste Art und Weise realisierbar.

Grundsätzlich sind das erfindungsgemäße Rückenteil und das damit ausgestattete erfindungsgemäße Sitzmöbel nach Art, Funktionsweise, Material und Dimensionierung in weiten geeigneten Grenzen frei wählbar.

Eine vorteilhafte Weiterbildung des erfindungsgemäßen Rückenteils sieht vor, dass der Elektromotor mittels mindestens einer Antriebsstange mit einem Rest des Antriebs drehmomentübertragend verbunden ist, bevorzugt, dass die Antriebsstange als eine Mehrkantstange ausgebildet ist, besonders bevorzugt, dass die Mehrkantstange als eine Sechskantstange ausgebildet ist. Auf diese Weise ist eine einerseits baulich reduzierte und andererseits robuste Umsetzung der Kopfteilverstellvorrichtung und damit des erfindungsgemäßen Rückenteils ermöglicht. Dies gilt besonders für die bevorzugte und insbesondere für die besonders bevorzugte Ausführungsform dieser Weiterbildung. Sehr vorteilhaft ist es in diesem Zusammenhang, wenn die mindestens eine Antriebsstange als lediglich eine einzige Antriebsstange ausgebildet ist.

Eine weitere vorteilhafte Weiterbildung des erfindungsgemäßen Rückenteils sieht vor, dass der vorgenannte Rest des Antriebs zwei Winkelgetriebe aufweist, wobei die Winkelgetriebe jeweils antriebsseitig mit dem Elektromotor drehmomentübertragend und abtriebsseitig mit jeweils einem der jeweils als Spindel ausgebildeten Antriebsteile drehmomentübertragend verbunden sind, und wobei die jeweilige Spindel mit einer zu dieser Spindel korrespondierenden und mit einem der beiden stirnseitigen Enden der unteren Traverse mechanisch verbundenen Spindelmutter kraftübertragend zusammenwirkt. Hierdurch ist zum einen eine sehr zuverlässige und in vielen Ausführungsformen auf dem Markt erhältliche Getriebetechnik zur Umlenkung eines Drehmoments um 90° angegeben. Beispielsweise sei hier auf als Kegelradgetriebe ausgebildete Winkelgetriebe verwiesen. Zum anderen ist mit der Kombination aus dem jeweiligen Winkelgetriebe auf der einen Seite und der dazu korrespondierenden Spindel mit der jeweiligen Spindelmutter auf der anderen Seite eine sowohl konstruktiv wie auch fertigungstechnisch sehr einfache Umsetzung dieser Drehmomentumlenkung angegeben.

Eine vorteilhafte Weiterbildung der vorgenannten Weiterbildung des erfindungsgemäßen Rückenteils sieht vor, dass die jeweilige Spindel in einem entlang der Hochachse des Grundgestells verlaufenden U-Profil der Kopfteilverstellvorrichtung angeordnet ist und die jeweilige Spindelmutter in dem korrespondierenden U-Profil senkrecht zur Hochachse des Grundgestells im Wesentlichen spielfrei geführt ist. Auf diese Weise ist auf der einen Seite mittels der U-Profile die Stabilität der Kopfteilverstellvorrichtung und damit des erfindungsgemäßen Rückenteils bei gleichzeitig lediglich geringem Material- und damit Gewichtszuwachs wesentlich verbessert. Auf der anderen Seite ergibt sich durch die Kombination der U-Profile mit der jeweiligen Spindelmutter eine einfache aber sehr funktionssichere und robuste Querführung der Spindelmutter entlang der Hochachse bei der Höhenverstellung des jeweiligen Kopfteils.

Eine vorteilhafte Weiterbildung des erfindungsgemäßen Rückenteils nach Anspruch 3 oder 4 sieht vor, dass die jeweilige Spindel in einem entlang der Hochachse des Grundgestells verlaufenden U-Profil der Kopfteilverstellvorrichtung angeordnet ist und die jeweilige Spindelmutter in dem korrespondierenden U-Profil längs der Hochachse des Grundgestells im Wesentlichen spielfrei geführt ist. Analog zu der vorgenannten Weiterbildung ist hierdurch wiederum auf der einen Seite mittels der U-Profile die Stabilität der Kopfteilverstellvorrichtung und damit des erfindungsgemäßen Rückenteils bei gleichzeitig lediglich geringem Material- und damit Gewichtszuwachs wesentlich verbessert, während sich auf der anderen Seite durch die Kombination der U-Profile mit der jeweiligen Spindelmutter eine einfache aber sehr funktionssichere und robuste Längsführung der Spindelmutter entlang der Hochachse bei der Höhenverstellung des jeweiligen Kopfteils ergibt.

Entsprechend sieht eine vorteilhafte Weiterbildung einer der beiden letztgenannten Weiterbildungen des erfindungsgemäßen Rückenteils vor, dass die jeweilige Spindelmutter senkrecht zu der Hochachse des Grundgestells und/oder längs der Hochachse des Grundgestells toleranzausgleichend ausgebildet ist, bevorzugt, dass die jeweilige Spindelmutter längs der Hochachse des Grundgestells bikonvex ausgebildet ist. Auf diese Weise ist sichergestellt, dass die jeweilige Spindelmutter trotz unvermeidbarer Bauteil- und Montagetoleranzen senkrecht zu der Hochachse des Grundgestells und/oder längs der Hochachse des Grundgestells funktionssicher, also ohne Verkanten oder dergleichen, in dem korrespondierenden U-Profil geführt ist. Dies gilt insbesondere für die bevorzugte Ausführungsform dieser Weiterbildung. Aufgrund der vorgenannten bikonvexen Ausbildung der jeweiligen Spindelmutter, also einer entlang der Hochachse ballig ausgeführten Spindelmutter, ergibt sich eine innige kraftübertragende Anlage der jeweiligen Spindelmutter an dem korrespondierenden U-Profil, so dass das Spiel zwischen der Spindel auf der einen Seite und der Spindelmutter auf der anderen Seite kompensierbar ist. Dies gilt insbesondere auch für eine Richtungsumkehr in der Bewegung der Spindelmutter, also bei dem Wechsel von einer Bewegung des jeweiligen Kopfteils in Richtung der unteren Höhenlage zu einer Bewegung in Richtung der oberen Höhenlage und umgekehrt.

Gemäß einer besonders bevorzugten Weiterbildung des erfindungsgemäßen Rückenteils nach Patentanspruch 6 ist es vorgesehen, dass die jeweilige Spindelmutter senkrecht zur und/oder entlang der Hochachse des Grundgestells reversibel verformbar ausgebildet ist, bevorzugt, dass die jeweilige Spindelmutter beidseitig eine Schlitzung aufweist, besonders bevorzugt, dass die Schlitzung längs der Hochachse des Grundgestells verläuft. Hierdurch ist die jeweilige Spindelmutter für den vorliegenden Anwendungsfall besonders geeignet ausgebildet. Dies gilt besonders für die bevorzugte Ausführungsform dieser Weiterbildung, mittels der die jeweilige Spindelmutter auf konstruktiv und fertigungstechnisch besonders einfache Art und Weise umsetzbar ist. Die besonders bevorzugte Ausführungsform dieser Weiterbildung ist für den Anwendungsfall insbesondere geeignet, da hiermit die sehr wichtige Kompensation des Spiels zwischen der jeweiligen Spindel und der dazu korrespondierenden Spindelmutter entlang der Hochachse des Grundgestells einfach und zuverlässig ermöglicht ist.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter. Es zeigen:
- Fig. 1: ein Ausführungsbeispiel des erfindungsgemäßen Sitzmöbels mit zwei erfindungsgemäßen Rückenteilen in einer perspektivischen Darstellung,
- Fig. 2: das Ausführungsbeispiel in einer teilweisen Ansicht in analoger Darstellung zur Fig. 1, mit Blick auf die Grundgestelle der beiden Rückenteile,
- Fig. 3a: das linke Grundgestell aus der Fig. 2 in einer perspektivischen Einzeldarstellung, mit dem Kopfteil in der unteren Höhenlage,
- Fig. 3b: das linke Grundgestell aus der Fig. 2 in einer perspektivischen Einzeldarstellung, mit dem Kopfteil in der oberen Höhenlage,
- Fig. 3c: das Detail "A" aus der Fig. 3a in einer vergrößerten Ansicht,
- Fig. 3d: das Detail "B" aus der Fig. 3b in einer vergrößerten Ansicht,
- Fig. 4: das Grundgestell in einer teilweisen, perspektivischen Schnittdarstellung, mit dem linken Winkelgetriebe aus der Fig. 3a und der dazu korrespondierenden Spindel mit der Spindelmutter,
- Fig. 5a: das Grundgestell aus der Fig. 4 in einer Frontalansicht, jedoch ohne U-Profil und untere Traverse,
- Fig. 5b: den Schnitt "C-C" aus der Fig. 5a und
- Fig. 5c: den Schnitt gemäß der Fig. 5b in einer perspektivischen Darstellung.

In den Fig. 1 bis 5c ist ein Ausführungsbeispiel eines erfindungsgemäßen Sitzmöbels mit insgesamt zwei erfindungsgemäßen Rückenteilen rein exemplarisch dargestellt.

Das Sitzmöbel 2 ist als ein Zweisitzer-Sofa ausgebildet und umfasst insgesamt zwei Sitzteile 4 zum Aufsitzen jeweils eines nicht dargestellten Benutzers des Sitzmöbels 2 und insgesamt zwei den beiden Sitzteilen 4 zugeordnete Rückenteile 6 zur rückenseitigen Unterstützung des Benutzers. Bei dem vorliegenden Ausführungsbeispiel weisen beide Rückenteile 6 jeweils ein Kopfteil 8 zur kopfseitigen Unterstützung des Benutzers auf. Siehe hierzu die Fig. 1. Die beiden Rückenteile 6 sowie die beiden Kopfteile 8 sind hier jeweils zueinander identisch ausgebildet, so dass im Weiteren teilweise lediglich ein einziges Rückenteil 6 mit dem dazu korrespondierenden Kopfteil 8 dargestellt oder erläutert wird. Die diesbezüglichen Ausführungen gelten entsprechend für das nicht dargestellte oder erläuterte Rückenteil 6 mit dessen Kopfteil 8.

Das jeweilige Rückenteil 6 für das Sitzmöbel 2 umfasst bei dem vorliegenden Ausführungsbeispiel ein Grundgestell 10 und das an dem Grundgestell 10 angeordnete Kopfteil 8 zur kopfseitigen Unterstützung des Benutzers, wobei das jeweilige Kopfteil 8 mittels einer Kopfteilverstellvorrichtung 12 an dem Grundgestell 10 gehalten ist und zwischen einer in den Bildebenen der Fig. 1 und 2 jeweils links dargestellten unteren Höhenlage des Kopfteils 8 und einer in den Bildebenen der Fig. 1 und 2 jeweils rechts dargestellten oberen Höhenlage des Kopfteils 8 automatisch hin und her überführbar ist. Siehe hierzu auch die Fig. 3a mit dem Kopfteil 8 des linken Rückenteils 6 gemäß der Fig. 1 und 2 in der unteren Höhenlage und die Fig. 3b mit dem Kopfteil 8 des linken Rückenteils 6 gemäß der Fig. 1 und 2 in der oberen Höhenlage. Die Kopfteilverstellvorrichtung 12 weist ferner zwei jeweils entlang einer Hochachse des Grundgestells 10 bewegbare und voneinander beabstandete Führungsstangen 14, 16 zur Halterung des Kopfteils 8 und eine senkrecht zu den Führungsstangen 14, 16 verlaufende und mit den Führungsstangen 14, 16 mechanisch verbundene untere Traverse 18 auf, wobei die untere Traverse 18 an beiden stirnseitigen Enden der unteren Traverse 18 jeweils mit einem entlang der Hochachse des Grundgestells 10 verlaufenden Antriebsteil 20, 22 eines einen Elektromotor 24 aufweisenden Antriebs der Kopfteilverstellvorrichtung 12 kraftübertragend verbunden ist. Siehe hierzu insbesondere die Fig. 3a bis 3d in einer Zusammenschau.

Erfindungsgemäß weist der Antrieb lediglich einen einzigen Elektromotor 24 auf, wobei der Elektromotor 24 im Wesentlichen mittig zwischen den beiden Führungsstangen 14, 16 an einer oberen Traverse 26 der Kopfteilverstellvorrichtung 12 ortsfest angeordnet ist. Siehe hierzu die Fig. 2 bis 3b.

Der Elektromotor 24 ist mittels mindestens einer Antriebsstange 28 mit einem Rest des Antriebs drehmomentübertragend verbunden, wobei die Antriebsstange 28 als eine Mehrkantstange, nämlich als eine Sechskantstange, ausgebildet ist. Bei geeigneter Auswahl des Elektromotors kann die Antriebsstange hierbei als lediglich eine einzige Antriebsstange ausgebildet sein.

Der vorgenannte Rest des Antriebs weist hier zwei Winkelgetriebe 30, 32 auf, wobei die Winkelgetriebe 30, 32 jeweils antriebsseitig mit dem Elektromotor 24 drehmomentübertragend und abtriebsseitig mit jeweils einem der jeweils als Spindel ausgebildeten Antriebsteile 20, 22 drehmomentübertragend verbunden sind, und wobei die jeweilige Spindel 20, 22 mit einer zu dieser Spindel 20, 22 korrespondierenden und mit einem der beiden stirnseitigen Enden der unteren Traverse 18 mechanisch verbundenen Spindelmutter 34, 36 kraftübertragend zusammenwirkt. Siehe hierzu insbesondere die Fig. 3c und 3d sowie die Fig. 5a bis 5c in einer Zusammenschau. Wie aus der Fig. 3d exemplarisch ersichtlich ist, ist die jeweilige Führungsstange 14, 16 zum einen an der unteren Traverse 18 mittels einer Verschraubung 38 mechanisch befestigt und zum anderen mittels eines Kalottenlagers 40 der oberen Traverse 26 längsgeführt. Die beiden Winkelgetriebe 30, 32 sind hier einerseits weitestgehend aus Kunststoffteilen ausgebildet und andererseits jeweils als ein Kegelradlager ausgebildet. Siehe hierzu die Fig. 5a bis 5c in einer Zusammenschau, in denen lediglich das Winkelgetriebe 30 exemplarisch dargestellt ist.

Die jeweilige Spindel 20, 22 ist bei dem vorliegenden Ausführungsbeispiel in einem entlang der Hochachse des Grundgestells 10 verlaufenden U-Profil 42, 44 der Kopfteilverstellvorrichtung 12 angeordnet und die jeweilige Spindelmutter 34, 36 ist in dem korrespondierenden U-Profil 42, 44 zumindest längs der Hochachse des Grundgestells 10 im Wesentlichen spielfrei geführt.

Hierfür ist die jeweilige Spindelmutter 34, 36 zumindest längs der Hochachse des Grundgestells 10 toleranzausgleichend ausgebildet, wobei die jeweilige Spindelmutter 34, 36 längs der Hochachse des Grundgestells 10 bikonvex ausgebildet ist. Siehe hierzu insbesondere die Fig. 5b und 5c. Ferner ist die jeweilige als Kunststoffmutter ausgebildete Spindelmutter 34, 36 senkrecht zur und längs der Hochachse des Grundgestells 10 reversibel verformbar ausgebildet, wobei die jeweilige Spindelmutter 34, 36 beidseitig eine Schlitzung 46, 48 aufweist, nämlich derart, dass die jeweilige Schlitzung 46, 48 längs der Hochachse des Grundgestells 10 verläuft.

Darüber hinaus ist die jeweilige Spindelmutter 34, 36 derart abgestimmt auf das korrespondierende U-Profil 42, 44 ausgebildet, dass das Spiel zwischen der Spindelmutter 34, 36 auf der einen Seite und der korrespondierenden Spindel 20, 22 auf der anderen Seite längs der Hochachse des Grundgestells 10 derart kompensierbar ist, dass bei der Überführung des Kopfteils 8 zwischen den beiden Höhenlagen des Kopfteils 8 eine im Wesentlichen synchrone Bewegung der beiden Führungsstangen 14, 16 erfolgt.

Im Nachfolgenden wird die Funktionsweise des erfindungsgemäßen Sitzmöbels mit dem erfindungsgemäßen Rückenteil gemäß dem vorliegenden Ausführungsbeispiel anhand der Fig. 1 bis 5c näher erläutert.

Wie oben bereits erläutert, handelt es sich bei dem Sitzmöbel 2 um ein Zweisitzer-Sofa mit insgesamt zwei Sitzteilen 4 und dazu korrespondierenden insgesamt zwei Rückenteilen 6. Da die beiden Sitzteil-Rückenteil-Paarungen 4, 6 zueinander identisch ausgebildet sind, ist es ausreichend, lediglich eine der beiden Paarungen 4, 6 näher zu erläutern. Die diesbezüglichen Ausführungen gelten entsprechend für die nicht dargestellte und/oder nicht erläuterte Sitzteil-Rückenteil-Paarung 4, 6. Analoges gilt für den Fall, wenn im Anmeldungstext lediglich Ausführungen zu einer der beiden Seiten des Grundgestells 6 erfolgen.

Zunächst befindet sich die links in der Bildebene der Fig. 2 dargestellte Kopfteilverstellvorrichtung 12 in einer zu der unteren Höhenlage des in der Bildebene der Fig. 2 links dargestellten Kopfteils 8. Wie aus der Fig. 3c hervorgeht, befindet sich die Spindelmutter 34, die mit der unteren Traverse 18 fest verschraubt ist, in einer ersten Endlage am unteren Ende des U-Profils 42. Möchte der nicht dargestellte Benutzer nun das Kopfteil 8 von der unteren Höhenlage in die obere Höhenlage verfahren, so kann der Benutzer, beispielsweise durch Betätigung eines nicht dargestellten Betätigungselements, auf dem Fachmann an sich bekannte Art und Weise eine Ansteuerung des Elektromotors 24 initiieren. Ein nicht dargestellter Rotor des Elektromotors 24 wird entsprechend dieser Ansteuerung in eine vorher festgelegte Drehrichtung gedreht, so dass sich die mit diesem Rotor drehmomentübertragend gekoppelte Antriebsstange 28 derart dreht, dass das mittels des Winkelgetriebes 30 um 90° umgelenkte Drehmoment die auf der Spindel 20 kraftübertragend geführte Spindelmutter 34 von der vorgenannten ersten Endlage bis zu einer zu der oberen Höhenlage des Kopfteils 8 korrespondierenden zweiten Endlage am oberen Ende des U-Profils 42 überführt. Siehe hierzu die Fig. 3d. Analoges gilt für das Winkelgetriebe 32 in Verbindung mit der in dem U-Profil 44 angeordneten Spindel 22 und der Spindelmutter 36. Aufgrund der oben erläuterten Ausbildung der beiden Spindelmuttern 34, 36, nämlich deren im Wesentlichen spielfreien Führung zumindest längs der Hochachse des Grundgestells 10, ergibt sich eine im Wesentlichen zueinander synchrone Bewegung der beiden Spindelmuttern 34, 36 entlang der Hochachse des Grundgestells 10. Dies deshalb, weil die jeweilige Spindelmutter 34, 36 aufgrund von deren spezieller Ausbildung vor Beginn der eigentlichen Bewegung der Spindelmutter 34, 36 von der ersten Endlage in Richtung der zweiten Endlage zunächst mit einem vorher festgelegten Kraftaufwand reversibel verformt werden muss. Mittels dieser Verformung wird das vorhandene Spiel auf beiden Seiten der Kopfteilverstellvorrichtung 12 derart kompensiert, dass sich die beiden Spindelmuttern 34, 36 zueinander im Wesentlichen synchron von der ersten Endlage in die zweite Endlage bewegen.

Hierbei wird die mit den beiden Spindelmuttern 34, 36 fest verschraubte untere Traverse 18 in der jeweiligen Bildebene der Fig. 1 bis 3d ebenfalls von unten nach oben bewegt, so dass sich die mit der unteren Traverse 18 fest verschraubten Führungsstangen 14, 16 mit dem daran befestigten Kopfteil 8, längsgeführt mittels der oberen Traverse 26, ebenfalls in der jeweiligen Bildebene der Fig. 1 bis 3d nach oben bewegen. Siehe hierzu insbesondere die Fig. 3a und 3b.

Sofern der Benutzer das Kopfteil 8 aus der oberen Höhenlage wieder in die untere Höhenlage absenken möchte, erfolgt dies in analoger Art und Weise wie oben für die Überführung von der unteren Höhenlage in die obere Höhenlage beschrieben worden ist. Eine entsprechende Ansteuerung des Elektromotors 24 kann dabei beispielsweise durch eine erneute Betätigung des Betätigungselements erfolgen. Alternativ dazu ist es auch denkbar, dass für die eine Überführungsrichtung wie auch für die andere Überführungsrichtung jeweils voneinander verschiedene Betätigungselemente vorgesehen sind. Darüber hinaus sind auch andere dem Fachmann an sich bekannte Arten der Bedienung eines derartigen Sitzmöbels grundsätzlich anwendbar.

Selbstverständlich sind auch Ausführungsformen der Erfindung möglich, bei denen die Überführung des Kopfteils von der unteren Höhenlage in die obere Höhenlage und umgekehrt mittels Zwischenlagen, sowohl stufenweise wie auch stufenlos, erfolgen kann. Die Zwischenlagen sind dabei jeweils in unterschiedlichen Höhenlagen zwischen der unteren Höhenlage und der oberen Höhenlage des Kopfteils 8 positioniert. Entsprechend kann der Benutzer das jeweilige Kopfteil 8 nicht lediglich in die beiden Extremlagen, sondern auch in mindestens eine gewünschte Zwischenlage überführen, in der dann das jeweilige Kopfteil 8 zwecks Unterstützung des Kopfes des Benutzers gehalten ist. Diese Halterung des jeweiligen Kopfteils 8 einerseits in der unteren Höhenlage und in der oberen Höhenlage, wie auch, sofern vorhanden, andererseits in der mindestens einen Zwischenlage erfolgt dabei lediglich mittels der oben erläuterten Mechanik. Das Anfahren einer der jeweiligen vorgenannten Lagen kann dabei zum Beispiel mittels einer zu der jeweiligen Lage korrespondierenden Anzahl von Betätigungen des Betätigungselements, durch voneinander verschiedene Betätigungselemente oder durch andere hierfür geeignete Bedienkonzepte erfolgen.

Aufgrund der erfindungsgemäßen Ausbildung des Rückenteils 6 und des Sitzmöbels 2 ist es somit möglich, eine sehr gute Synchronisation der beiden Führungsstangen 14, 16 zur Halterung und Höhenverstellung des Kopfteils 8 des Rückenteils 6 relativ zu dem Grundgestell 10 des Rückenteils 6 zu gewährleisten. Entsprechend ist ein Verkanten und damit eine Schwergängigkeit, eine Blockade oder gar eine Beschädigung der Kopteilverstellvorrichtung 12 bei einer Höhenverstellung des vorgenannten Kopfteils 8, also bei dessen Überführung von der unteren Höhenlage in die obere Höhenlage und umgekehrt, wirksam verhindert. Das erfindungsgemäße Rückenteil 6 mit der Kopfteilverstellvorrichtung 12 ist somit funktionssicher und langlebig ausgebildet. Der lediglich einzige Elektromotor 24 des Antriebs der Kopfteilverstellvorrichtung 12 muss bei der Höhenverstellung des jeweiligen Kopfteils 8 aufgrund seiner Ortsfestigkeit nicht wie üblich mitbewegt werden, so dass im Vergleich zum Stand der Technik entweder eine höhere Stabilität des Rückenteils 6 erzielbar ist, oder, dass bei vergleichbarer Stabilität des Rückenteils 6 eine weniger materialintensive und/oder einer bauraumsparenderen Ausführungsform ermöglicht ist. Die im Wesentlichen mittige Positionierung des lediglich einzigen Elektromotors 24 sorgt ferner dafür, dass eine ungewünschter Momenteintrag in das Rückenteil 6 aufgrund dieses Elektromotors 24 auf einfache Weise vermieden ist. Die vorgenannten Vorteile gelten insbesondere für die erläuterten Rückenteile 6, die Kopfteile 8 mit großen Dimensionen, beispielsweise mit einer großen Erstreckung senkrecht zu der Hochachse des Grundgestells 10, also sehr breite Kopfteile 8, aufweisen. Darüber hinaus sind die vorgenannten Vorteile mittels der Rückenteile 6 auf konstruktiv und fertigungstechnisch sehr einfache und robuste Art und Weise realisierbar.

Die Erfindung ist nicht auf das vorliegende Ausführungsbeispiel beschränkt. Siehe hierzu beispielsweise die diesbezüglichen Ausführungen in der Beschreibungseinleitung sowie die optionalen und alternativen Merkmale in dem konkreten Beschreibungsteil.

### Bezugszeichenliste

- 2: Sitzmöbel
- 4: Sitzteile
- 6: Rückenteile
- 8: Kopfteil
- 10: Grundgestell
- 12: Kopfteilvertellvorrichtung
- 14: Führungsstange
- 16: Führungsstange
- 18: untere Traverse
- 20: Antriebsteil (Spindel)
- 22: Antriebsteil (Spindel)
- 24: Elektromotor
- 26: obere Traverse
- 28: Antriebsstange
- 30: Winkelgetriebe
- 32: Winkelgetriebe
- 34: Spindelmutter
- 36: Spindelmutter
- 38: Verschraubung
- 40: Kalottenlager
- 42: U-Profil
- 44: U-Profil
- 46: Schlitzung
- 48: Schlitzung

## Patentansprüche

1. Rückenteil (6) für ein Sitzmöbel (2) zur rückenseitigen Unterstützung eines Benutzers des Sitzmöbels (2), umfassend ein Grundgestell (10) und mindestens ein an dem Grundgestell (10) angeordnetes Kopfteil (8) zur kopfseitigen Unterstützung des Benutzers, wobei das jeweilige Kopfteil (8) mittels einer Kopfteilverstellvorrichtung (12) an dem Grundgestell (10) gehalten ist und zwischen einer unteren Höhenlage des Kopfteils (8) und einer oberen Höhenlage des Kopfteils (8) automatisch hin und her überführbar ist, und wobei die Kopfteilverstellvorrichtung (12) zwei jeweils entlang einer Hochachse des Grundgestells (10) bewegbare und voneinander beabstandete Führungsstangen (14, 16) zur Halterung des Kopfteils (8) und eine senkrecht zu den Führungsstangen (14, 16) verlaufende und mit den Führungsstangen (14, 16) mechanisch verbundene untere Traverse (18) aufweist, wobei die untere Traverse (18) an beiden stirnseitigen Enden der unteren Traverse (18) jeweils mit einem entlang der Hochachse des Grundgestells (10) verlaufenden Antriebsteil (20, 22) eines einen Elektromotor (24) aufweisenden Antriebs der Kopfteilverstellvorrichtung (12) kraftübertragend verbunden ist, **dadurch gekennzeichnet, dass** der Antrieb lediglich einen einzigen Elektromotor (24) aufweist, wobei der Elektromotor (24) im Wesentlichen mittig zwischen den beiden Führungsstangen (14, 16) an einer oberen Traverse (26) der Kopfteilverstellvorrichtung (12) ortsfest angeordnet ist.

2. Rückenteil (6) nach Anspruch 1, **dadurch gekennzeichnet, dass** der Elektromotor (24) mittels mindestens einer Antriebsstange (28) mit einem Rest des Antriebs drehmomentübertragend verbunden ist, bevorzugt, dass die Antriebsstange (28) als eine Mehrkantstange ausgebildet ist, besonders bevorzugt, dass die Mehrkantstange als eine Sechskantstange ausgebildet ist.

3. Rückenteil (6) nach Anspruch 1 oder 2, **dadurch gekennzeichnet, dass** der vorgenannte Rest des Antriebs zwei Winkelgetriebe (30, 32) aufweist, wobei die Winkelgetriebe (30, 32) jeweils antriebsseitig mit dem Elektromotor (24) drehmomentübertragend und abtriebsseitig mit jeweils einem der jeweils als Spindel ausgebildeten Antriebsteile (20, 22) drehmomentübertragend verbunden sind, und wobei die jeweilige Spindel (20, 22) mit einer zu dieser Spindel (20, 22) korrespondierenden und mit einem der beiden stirnseitigen Enden der unteren Traverse (18) mechanisch verbundenen Spindelmutter (34, 36) kraftübertragend zusammenwirkt.

4. Rückenteil nach Anspruch 3, **dadurch gekennzeichnet, dass** die jeweilige Spindel in einem entlang der Hochachse des Grundgestells verlaufenden U-Profil der Kopfteilverstellvorrichtung angeordnet ist und die jeweilige Spindelmutter in dem korrespondierenden U-Profil senkrecht zur Hochachse des Grundgestells im Wesentlichen spielfrei geführt ist.

5. Rückenteil (6) nach Anspruch 3 oder 4, **dadurch gekennzeichnet, dass** die jeweilige Spindel (20, 22) in einem entlang der Hochachse des Grundgestells (10) verlaufenden U-Profil (42, 44) der Kopfteilverstellvorrichtung (12) angeordnet ist und die jeweilige Spindelmutter (34, 36) in dem korrespondierenden U-Profil (42, 44) längs der Hochachse des Grundgestells (10) im Wesentlichen spielfrei geführt ist.

6. Rückenteil (6) nach Anspruch 4 oder 5, **dadurch gekennzeichnet, dass** die jeweilige Spindelmutter (34, 36) senkrecht zu der Hochachse des Grundgestells und/oder längs der Hochachse des Grundgestells (10) toleranzausgleichend ausgebildet ist, bevorzugt, dass die jeweilige Spindelmutter (34, 36) längs der Hochachse des Grundgestells (10) bikonvex ausgebildet ist.

7. Rückenteil (6) nach Anspruch 6, **dadurch gekennzeichnet, dass** die jeweilige Spindelmutter (34, 36) senkrecht zur und/oder entlang der Hochachse des Grundgestells (10) reversibel verformbar ausgebildet ist, bevorzugt, dass die jeweilige Spindelmutter (34, 36) beidseitig eine Schlitzung (46, 48) aufweist, besonders bevorzugt, dass die Schlitzung (46, 48) längs der Hochachse des Grundgestells (10) verläuft.

8. Rückenteil (6) nach einem der Ansprüche 3 bis 7, **dadurch gekennzeichnet, dass** die jeweilige Spindelmutter (34, 36) derart abgestimmt auf das korrespondierende U-Profil (42, 44) ausgebildet ist, dass das Spiel zwischen der Spindelmutter (34, 36) auf der einen Seite und der korrespondierenden Spindel (20, 22) auf der anderen Seite längs der Hochachse des Grundgestells (10) derart kompensierbar ist, dass bei der Überführung des Kopfteils (8) zwischen den beiden Höhenlagen des Kopfteils (8) eine im Wesentlichen synchrone Bewegung der beiden Führungsstangen (14, 16) erfolgt.

9. Rückenteil (6) nach einem der Ansprüche 3 bis 8, **dadurch gekennzeichnet, dass** das jeweilige Winkelgetriebe (30, 32) und/oder die jeweilige Spindelmutter (34, 36) zumindest teilweise, bevorzugt vollständig, aus einem Kunststoff ausgebildet sind/ist.

10. Sitzmöbel (2), umfassend mindestens ein Sitzteil (4) zum Aufsitzen eines Benutzers des Sitzmöbels (2) und mindestens ein dem mindestens einem Sitzteil (4) zugeordnetes Rückenteil (6) zur rückenseitigen Unterstützung des Benutzers, wobei mindestens eines des mindestens einen Rückenteils (6) mindestens ein Kopfteil (8) zur kopfseitigen Unterstützung des Benutzers aufweist, **dadurch gekennzeichnet, dass** das Rückenteil (6) nach einem der Ansprüche 1 bis 9 ausgebildet ist.
